# DEMANDE DE BREVET EUROPEEN

(11) **EP 2 108 279 A1**
(43) Date de publication de la demande: **14.10.2009**
(21) Numéro de dépôt: 08290341.0
(22) Date de dépôt: 08.04.2008
(51) Int. Cl.: A45F 5/02, A45F 5/00

(54) **Ensemble comportant un accessoire électronique portable et un dispositif d'attache**

(71) Demandeur: Modelabs Technologies Limited, Hong Kong (HK)
(72) Inventeur: Rousselle, Nicolas, 92140 Clamart (FR); Marie, Claude, 78990 Elancourt (FR); Piocelle, Thierry, 75008 Paris (FR); Olivier, Henri-Nicolas, Happy Valley, Hong Kong (HK)
(74) Mandataire: Kedinger, Jean-Paul

(57) **Abrégé**

La présente invention se rapporte à un ensemble (1) constitué par :
- un accessoire électronique portable (10), tel qu'un téléphone cellulaire, une oreillette, un assistant personnel, ou un lecteur multimédia, et
- un dispositif d'attache (20) comportant un corps principal (22) formant une partie male coopérant avec un orifice (12) correspondant ménagé dans l'accessoire électronique (10) et formant une partie femelle, et un organe d'accrochage (24) destiné notamment à accrocher l'accessoire électronique (10) par exemple au cou d'un utilisateur, à une ceinture de vêtement ou à une sangle de sac,

caractérisé en ce que l'un du corps principal (22) et de l'orifice (12) comporte un aimant (15 ; 25) tandis que l'autre comporte un élément ferromagnétique (25 ; 15) pour former une liaison magnétique amovible entre l'accessoire électronique portable (1) et le dispositif d'attache (20) lorsque le corps principal (22) est inséré dans l'orifice (12).

## Description

La présente invention concerne un dispositif d'accrochage d'un accessoire électronique portable, tel qu'un téléphone cellulaire, une oreillette, un assistant personnel, ou un lecteur multimédia.

Actuellement, ces accessoires, notamment les téléphones cellulaires ou les lecteurs multimédia, ne sont pas pourvus de moyens permettant de les accrocher correctement à la ceinture d'un vêtement, à une lanière de sac à main, ou au cou d'un utilisateur.

Cependant, certains téléphones cellulaires sont pourvus d'une encoche permettant d'y passer un cordon d'accrochage, mais ces cordons sont difficiles à introduire dans l'encoche, fragiles et peu esthétiques.

Un but de la présente invention est donc de résoudre le problème cité précédemment à l'aide d'une solution simple à mettre en oeuvre, fiable et peu coûteuse.

Ainsi, la présente invention a pour objet un ensemble constitué par :
- un accessoire électronique portable, tel qu'un téléphone cellulaire, une oreillette, un assistant personnel, ou un lecteur multimédia, et
- un dispositif d'attache comportant un corps principal formant une partie male coopérant avec un orifice correspondant ménagé dans l'accessoire électronique et formant une partie femelle, et un organe d'accrochage destiné notamment à accrocher l'accessoire électronique par exemple au cou d'un utilisateur, à une ceinture de vêtement ou à une sangle de sac,
caractérisé en ce que l'un du corps principal et de l'orifice comporte un aimant tandis que l'autre comporte un élément ferromagnétique pour former une liaison magnétique amovible entre l'accessoire électronique portable et le dispositif d'attache lorsque le corps principal est inséré dans l'orifice.

Selon des modes de réalisation préférés, l'ensemble selon la présente invention peut comprendre en outre l'une au moins des caractéristiques suivantes :
- le corps principal comporte un premier aimant et l'orifice est entouré localement d'un second aimant disposé en regard du premier aimant pour former un couplage magnétique lorsque le corps principal est positionné dans l'orifice ;
- l'accessoire électronique portable présente une forme de parallélépipède et l'orifice s'étend parallèlement à de ses bords de sorte qu'une fois l'accessoire suspendu au bout de l'organe d'accrochage, par exemple au cou d'un utilisateur, l'axe d'allongement de l'orifice est incliné par rapport à la verticale ;
- l'organe d'accrochage est une cordelette souple ;
- l'accessoire électronique portable comporte un capteur magnétique destiné notamment à détecter la présence du corps principal à l'intérieur de l'orifice ;
- le corps principal est tubulaire et l'orifice est cylindrique ;
- le corps principal est un connecteur électrique permettant de relier l'accessoire électronique portable à un chargeur de courant et/ou de transférer/recevoir des données ; et
- le connecteur est de type « jack ».

L'invention va maintenant être décrite plus en détail en référence à des modes de réalisation particuliers donnés à titre d'illustration uniquement et représentés sur les figures annexées dans lesquelles :
- la figure 1 est une vue en perspective de l'ensemble conforme à la présente invention dans son état non assemblé ; et
- la figure 2 est une vue en perspective de l'ensemble conforme à la présente invention dans son état assemblé.

Les figures 1 et 2 représentent un ensemble 1 conforme à la présente invention et comportant un accessoire portable de communication téléphonique sans fil 10, tel qu'un lecteur multimédia, et un dispositif d'attache 20.

Sur la figure 1, le dispositif d'attache 20 est déconnecté et éloigné du lecteur multimédia 10. Ce dispositif d'attache 20 comporte un corps principal tubulaire 22 formant une partie male coopérant avec un orifice cylindrique correspondant 12 ménagé dans le lecteur multimédia 10 et formant une partie femelle. Le dispositif d'accrochage 20 comporte également un organe d'accrochage 24, tel qu'une cordelette souple, destiné à accrocher le lecteur multimédia 10 par exemple au cou d'un utilisateur, à une ceinture de vêtement ou à une sangle de sac (non représentés).

Selon la présente invention, le corps principal 22 comporte un premier aimant 25 tandis que l'orifice 12 est entouré localement d'un second aimant 15 disposé en regard du premier aimant 25 pour former un couplage magnétique amovible lorsque le corps principal 22 est positionné dans l'orifice 14 (figure 2).

Avantageusement, le lecteur multimédia 10 présente une forme de parallélépipède et l'orifice 12 s'étend parallèlement à de ses bords 11, de sorte qu'une fois ledit lecteur multimédia 10 suspendu au bout de l'organe d'accrochage 24, par exemple au cou d'un utilisateur, l'axe d'allongement XX de l'orifice 12 est incliné par rapport à la verticale (flèche V).

Ainsi, grâce à la position et l'inclinaison de son orifice 12, le lecteur multimédia 10 est fermement accroché au dispositif d'attache 20. En effet, la direction de la force de traction exercée par le poids du lecteur multimédia 10 sur le corps principal 22 est naturellement verticale, orientée de haut en bas. Or, pour désengager au mieux le corps principal 22 de l'orifice 12, il faudrait tirer axialement le corps principal 12 le long de son axe XX'. Le fait que cette force de traction s'exerce selon un axe (V) incliné par rapport à l'axe XX' provoque un frottement entre le corps principal 22 et l'orifice 12, auquel s'ajoute la force magnétique induite par les aimants 15 et 25.

Selon un mode particulier de réalisation, le lecteur multimédia comporte un capteur magnétique 16 destiné notamment à détecter la présence du corps principal 22 à l'intérieur de l'orifice 12.

De manière préférée, le corps principal 22 est un connecteur électrique permettant de relier le lecteur multimédia à un chargeur de courant et/ou de transférer/recevoir des données (musique, vidéo, texte). Ce connecteur peut prendre la forme d'une prise « jack » de type connu.

Il va de soi que la description détaillée de l'objet de l'Invention, donnée uniquement à titre d'illustration, ne constitue en aucune manière une limitation, les équivalents techniques étant également compris dans le champ de la présente invention.

Ainsi, le lecteur multimédia 10 peut être remplacé par un téléphone cellulaire, une oreillette, un agenda électronique, un assistant personnel ou tout autre accessoire électronique portable similaire.

La cordelette souple 24 peut être remplacée par un porte-clés, une sangle, un câble.

L'un des aimant 15 ou 25 peut être remplacé par un élément ferromagnétique.

## Revendications

1. Ensemble (1) constitué par :
- un accessoire électronique portable (10), tel qu'un téléphone cellulaire, une oreillette, un assistant personnel, ou un lecteur multimédia, et
- un dispositif d'attache (20) comportant un corps principal (22) formant une partie male coopérant avec un orifice (12) correspondant ménagé dans l'accessoire électronique (10) et formant une partie femelle, et un organe d'accrochage (24) destiné notamment à accrocher l'accessoire électronique (10) par exemple au cou d'un utilisateur, à une ceinture de vêtement ou à une sangle de sac,
**caractérisé en ce que** l'un du corps principal (22) et de l'orifice (12) comporte un aimant (15 ; 25) tandis que l'autre comporte un élément ferromagnétique (25 ; 15) pour former une liaison magnétique amovible entre l'accessoire électronique portable (1) et le dispositif d'attache (20) lorsque le corps principal (22) est inséré dans l'orifice (12).

2. Ensemble selon la revendication 1, **caractérisé en ce que** le corps principal (22) comporte un premier aimant (25) et l'orifice (12) est entouré localement d'un second aimant (15) disposé en regard du premier aimant (25) pour former un couplage magnétique lorsque le corps principal (22) est positionné dans l'orifice (12).

3. Ensemble selon la revendication 1, **caractérisé en ce que** l'accessoire électronique portable (10) présente une forme de parallélépipède et l'orifice (12) s'étend parallèlement à de ses bords (11) de sorte qu'une fois l'accessoire (10) suspendu au bout de l'organe d'accrochage (24), par exemple au cou d'un utilisateur, l'axe d'allongement (XX') de l'orifice est incliné par rapport à la verticale (V).

4. Ensemble selon l'une quelconque des revendications précédentes, **caractérisé en ce que** l'organe d'accrochage (24) est une cordelette souple.

5. Ensemble selon l'une quelconque des revendications précédentes, **caractérisé en ce que** l'accessoire électronique portable (10) comporte un capteur magnétique (16) destiné notamment à détecter la présence du corps principal (22) à l'intérieur de l'orifice (12).

6. Ensemble selon l'une quelconque des revendications précédentes, **caractérisé en ce que** le corps principal (22) est tubulaire et l'orifice (12) est cylindrique.

7. Ensemble selon l'une quelconque des revendications précédentes, **caractérisé en ce que** le corps principal (22) est un connecteur électrique permettant de relier l'accessoire électronique portable à un chargeur de courant et/ou de transférer/recevoir des données.

8. Ensemble selon la revendication 7, **caractérisé en ce que** le connecteur est de type « jack ».
